# EUROPÄISCHE PATENTSCHRIFT

(11) **EP 0 515 881 B1**
(45) Veröffentlichungstag und Bekanntmachung des Hinweises auf die Patenterteilung: **10.01.1996**
(21) Anmeldenummer: 92107829.1
(22) Anmeldetag: 09.05.1992
(51) Int. Cl.: B21D 24/00, B21D 24/14

(54) **Presse mit Zieheinrichtung**
Press with drawing device
Presse avec dispositif d'étirage

(30) Priorität: 25.05.1991 DE 4117102
(43) Veröffentlichungstag der Anmeldung: 02.12.1992
(73) Patentinhaber: SCHULER PRESSEN GmbH & Co., D-73033 Göppingen (DE)
(72) Erfinder: Baur, Siegfried, W-7320 Göppingen (DE)

(56) Entgegenhaltungen:
- EP-A- 0 422 491
- DE-A- 3 505 984
- DE-A- 3 807 683
- DE-B- 1 246 652

## Beschreibung

Die Erfindung betrifft eine Presse mit Stößel und Pressentisch für Werkzeugober- und -unterteile, mit einer Umsetzeinrichtung für den Transport von Blechteilen durch die Presse und mit einer Zieheinrichtung mit pressengestellfesten Ziehzylindern entsprechend dem Oberbegriff des Anspruchs 1.

Beim Ziehen in einer Presse ist das Blechteil von einem Blechhalter im Werkzeugunterteil gegen einen Andruckbereich im Werkzeugoberteil zu halten. Nach dem Ziehen ist das Blechteil bis in die Entnahmeposition für die Umsetzeinrichtung anzuheben. Die Blechhaltekräfte und die Auswerferkräfte bzw. -bewegungen werden von einem Ziehapparat im Pressentisch unterhalb des Werkzeugunterteils aufgebracht. Die Auswerferbewegung erfolgte bisher immer bis in eine Position, die der Einlegeposition für das nachfolgende Blechteil entsprach. Wenn die von dem Ziehapparat ausgeführte Auswerferbewegung zwischenzeitlich unterbrochen wurde, erfolgte dies zu sehr unterschiedlichen Zwecken.

Um ein zeitgleiches Anheben der Druckwange mit der Hochlaufbewegung des Pressenstößels und somit ein sofortiges Ausheben des Blechteils aus dem Werkzeugunterteil zu vermeiden, wird bei einer Einrichtung nach der DE-PS 656 684 ein Sperrzylinder mit dem Ziehapparat verbunden.

Aus der DE-AS 24 08 096 ist es bekannt, die Kolbenstange des/der Ziehzylinder(s) und die Kolbenstange eines Sperrzylinders getrennt auf die Druckwange wirken zu lassen.

In der EP 0 276 672 A2 ist ein Ziehapparat in einer Presse dargestellt, wobei die Sperrvorrichtung wahlweise in Betrieb oder außer Betrieb zu setzen ist. Der Ziehapparat ist hierbei während bestimmter Bearbeitungsphasen insgesamt außer Betrieb gesetzt.

Weiterhin ist es aus der DE 35 05 984 A1 bei einem Ziehapparat bekannt, die Auswerferbewegung des Blechhalters zeitverzögert auf den Hochlauf des Stößels zu starten. Die Geschwindigkeit der Auswerferbewegung bis in die Entnahmeposition, die hierbei gleichfalls der Einlegeposition entspricht, ist dabei zu steuern.

Bei der DE 38 07 683 A1 sollen die von der Stößelbewegung unabhängigen Bewegungsabläufe wie Vorbeschleunigen und Auswerten vermittels einer Zentraleinheit gesteuert werden, um einen Gleichlauf der parallel wirkenden Kolben in den Hochlaufphasen bei mechanischer Unabhängigkeit voneinander zu erreichen. Desweiteren sollen mit der Zentraleinheit auch die Zwischen-Höheneinstellungen des Blechhalters sowie seine Hubausgangslage zentral vorgebbar sein. Das gezogene Blechteil wird zur Entnahme bis in die Einlegeebene angehoben. Zum vorübergehenden, zeitweisen Unterbinden der Auswerferbewegung wirken die Ziehzylinder beim Auswerfen mit Anschlagzylindern zusammen, die hydraulisch wegsteuerbar sind.

Ein wegsteuerbarer Anschlag zum zeitweisen Unterbinden der Auswerterbewegung ist auch aus der DE 40 32 338 A1 (& EP-A-0 422 491) bekannt, die eine Presse mit den Merkmalen des Oberbegriffs des Anspruchs 1. Der hier gezeigte Ziehapparat wirkt auf eine in Segmente unterteilte Druckwange. Die Ziehzylinder sind pressenfest angeordnet. Die Kolbenstangen der Ziehzylinder wirken über Druckstangen auf eine heb- und senkbare Konsole, die wiederum über Druckstangen von unten auf die Segmente der Druckwange wirken. Es sind Sperrzylinder vorgesehen, die über eine Hubbrücke an der Konsole angreifen und bei Druckbeaufschlagung eine Aufwärtsbewegung der Konsole und somit der geteilten Druckwange verhindern. Der Zeitpunkt des Halts in der Hochlaufphase ist durch eine Ventilsteuerung des Druckes in den Sperrzylindern bestimmbar. Die Hochbringer-(Auswerfer-)bewegung der Druckwange wird zu einem auf die Hochlaufbewegung des Stößels verzögerten Zeitpunkt erneut aufgenommen. Auch hier wird das Blechteil bis in die Hochlage des Ziehapparats, die der Einlegeposition entspricht, angehoben.

Gegenüber der DE 40 32 338 A1 ist es Aufgabe der Erfindung, das gezogene Blechteil bereits in einer möglichst frühen Phase der Hochlautbewegung des Ziehapparats von dem Blechhalter zu entnehmen, um so auch einen großen Zeitraum der Stößelhochlaufbewegung für die Umsetzbewegung zu nutzen. Die Umsetzeinrichtung ist hierfür entsprechend weiter abzusenken und die Bewegungen von Umsetzeinrichtung und Ziehapparat und der Zeitpunkt der Entnahme des Blechteils von dem Blechhalter sind in Abhängigkeit von der Stößelbewegung, z.B. drehwinkelabhängig zu steuern.

Diese Aufgabe ist bei einer Presse mit den Merkmalen des Oberbegriffs gelöst durch die kennzeichnenden Merkmale des Anspruchs 1. Anspruch 2 stellt eine Ausgestaltung nach der Erfindung dar.

Besondere Vorteile ergeben sich aus der Nutzung der Hochlaufphase des Stößels bereits für die Umsetzbewegungen. Die Hubzahlen sind erhöhbar. Es können größere Transferschritte gefahren werden. Die Aushebebewegung durch den Ziehapparat und dieAnhebebewegung des Blechteils durch die Umsetzeinrichtung sind variierbar.

Anhand von Ausführungsbeispielen in der Zeichnung soll im folgenden die Erfindung näher erläutert werden.

Es zeigen:
- Fig. 1: eine Hauptansicht auf eine Pressenanlage,
- Fig. 2: die Darstellung der Erfindung anhand eines Kurvenverlaufs,
- Fig. 3: den Gegenstand der Erfindung in einem Ziehapparat ohne Druckwange,
- Fig. 4: den Gegenstand der Erfindung in einem Ziehapparat mit einer Druckwange,
- Fig. 5: eine mögliche Ausgestaltungsform des Anschlags und
- Fig. 6: ein Schaltbild zur Ansteuerung der Zylinder des Anschlags.

Die Presse 1 in Fig. 1 zeigt einen Hauptantrieb 2 aus Motor, Hauptwelle, Kupplungen u. dgl. Mittel zum Antrieb von Stößeln 3 und einer Unsetzeinrichtung 8. Die Stößel 3 sind in Ständern 4 geführt. Die Presse 1 weist weiterhin Pressentische 5 auf. Die Pressentische 5 können aus der Presse 1 herausfahrbar sein zum Wechseln der Werkzeuge oder Werkzeugsätze, von denen in der ersten Bearbeitungsstufe, die eine Ziehstufe sein kann, jeweils ein Werkzeugoberteil 6 und ein Werkzeugunterteil 7 angedeutet dargestellt worden sind. Die Blechteile 18 sind vermittels Einlegefeeder 9 in die Ziehstation einzulegen. Die Umsetzbewegung der Blechteile 18 in den Bearbeitungsstufen, ggf. unter zeitweiser Ablage auf Zwischenablagen 19, erfolgt durch Saugerbalken 10 der Umsetzeinrichtung 8. Die Saugerbalken 10 sind an Laufschienen 11 in und entgegen der Umsetzbewegung für die Blechteile 18 bewegbar. Hierzu dient ein Kurvenabgriff von Kurven 15 durch einen der Kurvenfolgerhebel 14. Die Kurven sind über eine Drehwelle 16 vom Hauptantrieb 2 treibbar. Zum Heben und Senken dient ein weiterer Kurvenabgriff vermittels eines der Kurvenfolgerhebel 14, Getriebestange 13 und Umlenkgetriebe 12 in den Bereichen der Ständer 4. Mit 17 sind Greif- bzw. Saugermittel an den Hubbalken 10 beziffert, deren Hebe-Senkbewegungen durch die Kurvenform der Kurven 14 abgestimmt ist auf die Bewegung des/der Stößel(s) 3.

Der in Fig. 1 angedeutete Ziehapparat 20 ist im einzelnen in den Fign. 3 und 4 dargestellt und wird hierzu erläutert. Es ist ersichtlich, daß die Blechteile 18 den einzelnen Werkzeugen erst nach dem Öffnen dieser aus den Werkzeugunterteilen 7 entnehmbar sind. Andererseits nutzt die Erfindung den Gedanken des Zugriffs auf das Blechteil z.B. in der Ziehstufe bereits in der Hochlaufphase des Stößels. Das heißt, daß über die Pressensteuerung, z.B. drehwinkelabhängig, der Auswurf des Blechteils 18 aus dem Werkzeugunterteil 7 mit Beginn des Hochlaufs des Stößels 3 einsetzt und der Angriff des Saugerbalkens 10 auf der Oberfläche des Blechteils 18 erfolgen kann, wenn die entsprechend erforderliche Öffnungsweite zwischen Werkzeugoberteil und Werkzeugunterteil gegeben ist.

In Fig. 2 sind hierfür die Abhängigkeiten der Bewegungen von Stößel 3, Saugerbalken 10 und Ziehapparat 20 dargestellt.

Die Kurve 22 stellt den Weg des Stößels 3 über dem Drehwinkel 21 dar. Mit 25 ist der untere Totpunkt des Stößels 3 festgelegt. Die Bewegungen des Ziehapparats 20 sind mit 23, 24 und 26 bis 29 veranschaulicht. Um die Übergabe des Blechteils 18 von dem Blechhalter 30 an die Saugerbrücke 10 zu verdeutlichen, ist die Saugerbrücke 10 mit den Saugermitteln 17 in einer Blechteil-Entnahmeposition dargestellt worden. Mit 23 und 24 sind unterschiedliche Ausgangshöhen des Ziehapparats 20 vorgegeben, um den Werkzeugverhältnissen beim Einlegen gerecht zu werden. Die Angaben weisen auf zwei mögliche Einlegehöhen für unterschiedliche Blechteile hin. Hierbei legt der Einlegefeeder 9 (Fig. 1) ein Blechteil 18 auf den Blechhalter 30 (Fign. 3 und 4) in dem Ziehapparat 20. Die Absenkbewegung des Blechhalters 30 beginnt mit der Vorbeschleunigungsphase zum Übergang in die Bewegung des Stößels 3, Kurve 22. Blechteil 18 und Blechhalter 30 werden von dem mit dem Stößel niedergehenden Werkzeugoberteil 6 abgesenkt - Ziehphase. Nach Erreichen des unteren Totpunktes 25 folgt der Ziehapparat mit Blechhalter 30 kurzfristig dem hochgehenden Stößel 3 und Werkzeugoberteil 6. Es kann jedoch bereits hier eine Verzögerung des Blechhalter-Hochlaufs zum Stößelhochlauf durch die bekannten Sperrmaßnahmen erfolgen. Der dem Stößel 3 in dessen Hochlaufbewegung folgende Blechhalter 30 hebt das Blechteil 18 aus dem Werkzeugunterteil 7 so weit an, daß es von der Saugerbrücke 10 mit den Saugermitteln 17 erfaßbar ist. Für die Übergabe des Blechteils 18 an die Saugermittel 17 wird der Blechhalter 30 vorübergehend an einer weiteren Aufwärtsbewegung gehindert. Je nach Werkzeug bzw. Ziehtiefe kann über die Pressensteuerung drehwinkelabhängig der Halt des Ziehapparats 20 mit Blechhalter 30 in einer Entnahmehöhe 26, in einer Entnahmehöhe 27, in einer Entnahmehöhe 28 bzw. in jeder anderen, durch die Positionen 26 bis 28 angedeuteten Entnahmehöhen für Saugerbalken 10 und Blechteil 18 erfolgen. Nach dem vorübergehenden Halt des Ziehapparats 20 in einer der vorgebbaren Entnahmepositionen 26, 27, 28 ist der Ziehapparat 20 entsprechend der Kurvenvorgabe 29 in die Einlegeposition 23 oder in die Einlegeposition 24 hochzufahren.

Fig. 3 zeigt einen Bereich zwischen zwei (vier) Pressenständern 4, beispielsweise die erste, in Fig. 1 angedeutet dargestellte Bearbeitungsstufe. Die Bearbeitungsstufe ist als Ziehstufe ausgeführt und weist hierfür einen Ziehapparat 20 auf mit über eine Traverse 32 gestellfest angebrachten Ziehzylindern 31. Die Ziehzylinder 31 sind über Ventile 33 diskret mit Druck beaufschlagbar, d.h. jeder Ziehzylinder 31 ist einzeln im Sinne einer aktiven oder einer passiven Druckvorgabe ansteuerbar. Die Ziehzylinder 31 wirken mit den Kolbenstangen 36, im Fall der außen angeordneten Ziehzylinder 31 über Druckbolzen 37, auf axial zu diesen gehaltene Druckbolzen 39. Diese Druckbolzen 39 wirken über Druckstifte 40, 42 auf den Blechhalter 30 in dem Werkzeugunterteil 7. Kennziffer 5 verweist auf einen Schiebetisch, Kennziffer 6 auf das Werkzeugoberteil und Kennziffer 8 auf die Umsetzeinrichtung für die vermittels Saugerbalken 10 und Saugermittel 17 von dem Blechhalter 30 abnehmbaren Blechteile 18. Über Bunde 38 an den Druckbolzen 37 wird eine ansonsten heb- und senkbare Konsole 34 abgestützt.

Wird die Konsole an einer Bewegung gehindert, ist auch die Bewegung der Kolbenstangen 36 der Ziehzylinder 31 und somit die Anhebebewegung des Blechhalters 30 unterbunden. Der Blechhalter 30 ist um z.B. 30 mm angehoben dargestellt worden, das einer Entnahmeposition 26 oder 27 oder 28 in Fig. 2 entsprechen kann. In dieser Position ist das Blechteil 18 von den Saugermitteln 17 des Saugerbalkens 10 von dem Blechhalter 30 abnehmbar und in die mit 18¹ angedeutete Transporthöhe anhebbar. Die Konsole 34 ist über Stehbolzen 41 mit einer Hubbrücke 47 starr verbunden. Auf der Hubbrücke 47 sind Spindeln 44 aus dieser heraus- und in diese hineinschraubbar gelagert. Die Spindeln 44 wirken mit Anschlagzylindern 45 zusammen, die über einen Tragholm 43 gestellfest sind. Die detaillierte Anordnung wird nachfolgend zu Fig. 5 näher erläutert. Die Anschläge sind insgesamt mit 35 positioniert und bewirken durch deren Spindeln 44 die Einstellung unterschiedlicher Entnahmepositionen 26, 27, 28.

Hinsichtlich der Höheneinstellung des Blechhalters 30 zeigt Fig. 4 eine gleiche, wie in Fig. 3 gezeigte Anordnung der Anschläge 35. Die Ziehzylinder 31 des Ziehapparats 20 wirken über ihre Kolbenstangen 36 und Druckbolzen 37 sowie Druckbolzen 39 auf eine Druckwange 46. Auf der Druckwange 46 stützen sich Druckstifte 40 ab, die von unten gegen den Blechhalter 30 im Werkzeugunterteil 7 gelegt sind und diesen bereits in eine der Entnahmepositionen 26, 27, 28 für ein Blechteil 18 angehoben hat. Die weiteren Positionsziffern entsprechen baugleichen bzw. funktionsgleichen Teilen wie zu Fig. 3.

Fig. 5 zeigt ausschnittsweise den Anschlagbereich für die in den Fig. 3 und 4 gezeigte Konsole 34. Es ist ein linker Anschlag 35L dargestellt; ein rechter Anschlag 35R ist nur angedeutet worden, um die Ansicht auf einen insgesamt mit 59 positionierten Hochbringer-Endanschlag zu ermöglichen. Die Anschläge 35 ( 35L, 35R) weisen je eine Spindel 44 auf. Die Spindel 44 ist in einer Gewindebuchse 48 in der Hubbrücke 47 drehbeweglich gelagert und somit aus dieser heraus- und in diese hineinschraubbar. Der Endteil 55 der Spindel 44 wirkt mit dem Kolben 56 eines Anschlagzylinders 45 zusammen. Der Druckraum 57 des Anschlagzylinders 45 ist über eine Druckleitung 58 mit Druckmedium entsprechend dem Schaltungsaufbau in Fig. 6 auffüllbar. Ist der Druckraum 57 druckbeaufschlagt, befindet sich der Kolben 56 in seiner unteren Endstellung und es wird ein Abstand (Spalt) 67 zwischen dessen Unterseite und dem gegenüber befindlichen Endteil 55 gebildet, der es ermöglicht, die Hubbrücke 47 um dieses Maß vermittels der Ziehzylinder 31 (Fign. 3 und 4) anzuheben.

Die Spindel 44 weist in ihrem oberen, dem Endteil 55 nahen Bereich eine Nut 49 auf. In die Nut ist eine Paßfeder 50 eingeführt, die in einer Bundbuchse 51 gehalten ist. Auf die Bundbuchse 51 ist ein Zahnrad einer Zahnradpaarung 52 aufgesetzt. Die Zahnradpaarung 52 ist von einem in einem Haltewinkel 54 gestellfest gehaltenen Motor 53 im Drehsinn beaufschlagbar. Die Drehung der Bundbuchse 51 mit Paßfeder 50 bewirkt durch Mitnahme der Spindel 44 eine Änderung des Spaltes 67 zwischen Kolben 56 und Endteil 55 der Spindel 44. Der Spalt 67 ist somit maßgebend für die Entnahmepositionen 26, 27 oder 28 oder jedes Zwischenmaß des hochgeführten Blechhalters 30.

Die Höhe 23, 24 in Fig. 2 des Blechhalters 30 für das Einlegen eines neuen Blechteils 18 ist durch Drehung der Spindel 60 des Hochbringeranschlags 59 einstellbar.

Gemäß dem Schaltplan in Fig. 6 sind die Druckräume 57 der Anschlagzylinder 45 über die Druckleitung 58 und Wegeventile 62 bzw. 63 mit einer Niederdruckquelle 65 mit großer Volumenförderung oder / und einer Hochdruckquelle 66 verbindbar. Über das Proportional-Wegeventil 64 ist der Kurvenverlauf 29 (Fig. 2), demgemäß die Hochlaufbewegung des Blechhalters 30 nach der Entnahme des Blechteils 18 einstellbar.

## Patentansprüche

1. Presse mit zumindest einem Stößel (3) und Pressentisch (5) für Werkzeugober- und -unterteile (6,7), mit einer Umsetzeinrichtung (8) für den Transport von Blechteilen (18) durch die Presse und mit einer Zieheirrichtung (20) mit gestellfesten Ziehzylindern (31), deren Kolbenstangen (36) während des Formens der Blechteile (18) mit der Stößelbewegung (22) absenkbar und zum Ausheben der Blechteile (18) aus dem Werkzeugunterteil (7) anhebbar beaufschlagbar sind und hierbei von unten über eine heb- und senkbare Konsole (34) sowie Druckbolzen (37, 39) und Druckstifte (40) auf einen werkzeugseitigen Blechhalter (30) wirken, und mit pressenfesten, in der Anschlagstellung einstellbaren und gesteuert entfernbaren Anschlägen (35), die auf die Konsole (34) wirken, wodurch die Konsole (34) nach dem Durchlaufen des unteren Totpunktes (25) von Stößel (3) und Ziehapparat (20) in einer über die Anschläge (35) bestimmbaren Entnahmeposition stößelweg- bzw. drehwinkelabhängig zwischenzeitlich anhaltbar ist, **dadurch gekennzeichnet**, daß die Kolbenstangen (36) über Druckbolzen (37, 39) durch die Konsole (34) hindurchgeführt und von unten wahlweise durch Zwischenfügen der Druckstifte (40), anderenfalls durch Zwischenfügen einer Druckwange (46) und der Druckstifte (40) gegen den werkzeugseitigen Blechhalter (30) gelegt sind, und daß die Druckbolzen (37) Bunde (38) aufweisen, auf denen die Konsole (34) abgestützt ist.

2. Presse nach Anspruch 1, **gekennzeichnet durch** eine unterhalb des Blechhalters (30) heb- und senkbare Konsole (34), gegen die die Ziehzylinder (31) von unten über Bunde (38) gelegt sind, eine Hubbrücke (47), die starr mit der Konsole (34) verbunden ist, zumindest einen weiteren pressengestellfesten Anschlagzylinder (45) mit einem oberhalb seines Kolbens (56) befindlichen Druckraum (57) und einer Ventilsteuerung (62,63,64) zum Fließverbinden des Druckraumes (57) wahlweise mit einer Druckquelle (65,66) oder einem Proportionsventil (64) und zumindest eine Spindel (44), die in einer in der Hubbrücke (47) befestigten Gewindebüchse (48) drehbar gelagert und verstellbar ist zur Anlage an der dem Druckraum (57) abgewandten Seite des Kolbens (56) des Anschlagzylinders (45).

## Claims

1. Press with at least one ram (3) and press platen (5) for die top and bottom parts (6, 7), with a transfer device (8) for transporting sheet-metal parts (18) through the press and with a drawing device (20) having frame-fixed drawing cylinders (31), the piston rods (36) of which can be loaded so as to be lowerable during the forming of the sheet-metal parts (18) by means of the ram movement (22) and so as to be raisable for lifting out the sheet-metal parts (18) from the die bottom part (7) and, at the same time, act from below on a die-side sheet holder via a raisable and lowerable cantilever (34) as well as thrust bolts (37, 39) and thrust pins (40), and with press-fixed stops (35), which can be set in the stop position and can be removed in a controlled manner and which act on the cantilever (34), with the result that the cantilever (34), after running through the bottom dead centre (25) of the ram (3) and drawing apparatus (20), can in the meantime be halted, in an extraction position determinable via the stops (35), in a manner dependent on the ram travel or on the angle of rotation, characterized in that the piston rods (36) are guided through the cantilever (34) via thrust bolts (37, 39) and are laid from below against the die-side sheet holder (30) selectively by the interposition of the thrust pins (40), otherwise by the interposition of a thrust cheek (46) and the thrust pins (40), and in that the thrust bolts (37) have collars (38), on which the cantilever (34) is supported.

2. Press according to Claim 1, characterized by a cantilever (34) which can be raised and lowered underneath the sheet holder (30) and against which the drawing cylinders (31) are laid from below via collars (38), by a lifting bridge (47) which is connected rigidly to the cantilever (34), by at least one further pressframe-fixed stop cylinder (45) with a pressure space (57) located above its piston (56) and with a valve control (62, 63, 64) for the flow connection of the pressure space (57) selectively to a pressure source (65, 66) or to a proportional valve (64), and by at least one spindle (44) which is rotatably mounted in a threaded bush (48) fastened in the lifting bridge (47) and is adjustable for bearing on that side of the piston (56) of the stop cylinder (45) facing away from the pressure space (57).

## Revendications

1. Presse avec au moins un poussoir (3) et une table (5) pour des parties supérieures et inférieures (6, 7) d'outils, pourvue d'un dispositif de transfert (8) pour le transport de pièces en tôle (18) à travers la presse et d'un dispositif d'étirage (20), équipée de vérins de traction (31) solidaires du bâti, dont les tiges de piston (36) sont rétractables avec le mouvement (22) du poussoir pendant le processus de formage des pièces en tôle (18) et relevables pour éjecter les pièces en tôle (18) de la partie inférieure d'outil (7) et, de ce fait, agissent par en dessous par l'intermédiaire d'une console (34) pouvant être soulevée et abaissée, ainsi que par l'intermédiaire de boulons d'appui (37, 39) et de goupilles de pression (40), sur un élément de maintien (30) de la tôle disposé du côté de l'outil, et de butées (35) solidaires de la presse, réglables en position et amovibles, qui agissent sur la console (34), cette console (34) pouvant être arrêtée dans une position intermédiaire après le passage par le point mort inférieur (25) du poussoir (3) et du dispositif d'étirage (20), dans une position de retrait définie par les butées (35), en fonction de la position du poussoir et de la position angulaire, **caractérisée** en ce que les tiges de piston (36) sont guidées dans la console (34) par les boulons d'appui (37, 39) et sont appuyées contre le côté de l'élément de maintien (30) de la tôle, orienté vers l'outil, par-dessous et à travers soit des espaces entre les goupilles de pression (40), soit des espaces ménagés entre une joue de pression (46) et les goupilles de pression (40), et en ce que les boulons d'appui (37) sont pourvus de collets (38) sur lesquels est appuyée la console (34).

2. Presse selon la revendication 1, **caractérisée** en ce qu'elle comporte une console (34) relevable et abaissable disposée en dessous de l'élément de maintien (30) de la tôle, les cylindres d'étirage (31) étant en butée, par l'intermédiaire de collets (38) contre cette console, un pont de levée (47) couplé rigidement à la console (34), au moins un autre vérin d'appui (45) solidaire du bâti de la presse, ayant une chambre de pression (57) disposée au-dessus du piston (56) et un dispositif de commande (62, 63, 64) des soupapes pour assurer la connexion hydraulique de la chambre de pression (57) soit avec une source de pression (65, 66), soit avec une soupape répartitrice (64) et au moins une vis (44) montée de manière à pouvoir tourner et être réglée dans une douille filetée (48) solidaire du pont de levée (47) en appui contre la face du piston (56) du vérin d'appui (45) orientée vers la chambre de pression (57).
